# EUROPÄISCHE PATENTSCHRIFT

(11) **EP 2 640 886 B1**
(45) Veröffentlichungstag und Bekanntmachung des Hinweises auf die Patenterteilung: **17.06.2015**
(21) Anmeldenummer: 11778614.5
(22) Anmeldetag: 03.11.2011
(51) Int. Cl.: D06F 37/26

(54) **LAUGENBEHÄLTER ZUR AUFNAHME EINER DREHBAR GELAGERTEN WÄSCHETROMMEL UND WÄSCHEBEHANDLUNGSMASCHINE**
WASH TUB FOR ACCOMMODATING A ROTATABLY MOUNTED WASHING DRUM, AND LAUNDRY TREATMENT MACHINE
CUVE DE LAVAGE DESTINÉE À RECEVOIR UN TAMBOUR DE LAVAGE MONTÉ DE MANIÈRE À POUVOIR TOURNER ET MACHINE DE TRAITEMENT DU LINGE

(30) Priorität: 19.11.2010 DE 102010044190
(43) Veröffentlichungstag der Anmeldung: 25.09.2013
(73) Patentinhaber: BSH Hausgeräte GmbH, 81739 München (DE)
(72) Erfinder: QUANDT, Christian, 83301 Traunreut (DE); SABATHIL, Andreas, 86633 Neuburg (DE); SCHÜTTE, Ronald, 14712 Rathenow (DE)
(86) Internationale Anmeldenummer: PCT/EP2011/069359
(87) Internationale Veröffentlichungsnummer: WO 2012/065854

(56) Entgegenhaltungen:
- EP-A1- 1 659 204
- WO-A1-2009/040231
- DE-U- 1 939 118
- GB-A- 2 272 913

## Beschreibung

Die Erfindung liegt auf dem Gebiet kommerziell oder im Haushalt betriebener Geräte, die ausschließlich oder neben anderen Funktionen (Mehrzweckmaschine) zum Behandeln, insbesondere Waschen und/oder Trocknen, von Wäsche dienen und nachfolgend verallgemeinert als Waschmaschine bezeichnet werden.

Die Erfindung betrifft einen Laugenbehälter zur Aufnahme einer drehbar gelagerten Wäschetrommel mit einem Laugenbehältermantel und mit einer Laugenbehälter-Stimwand. Der Laugenbehälter kann in einer Waschmaschine angeordnet sein, die beispielsweise eine frontseitige Beschickungsöffnung zum Be- und Entladen der Wäschetrommel mit Wäsche aufweist. Die Laugenbehälter-Stirnwand kann eine Lageraufnahme für die Trommelwelle der Wäschetrommel aufweisen. Die Erfindung betrifft ferner eine Wäschebehandlungsmaschine mit einem solchen Laugenbehälter.

Der Deutschen Offenlegungsschrift DE 196 03 710 A1 ist ein Wasser führendes Haushaltsgerät, z.B. ein Waschtrockner oder eine Waschmaschine mit einem Laugenbehälter und einer im Laugenbehälter drehbar angeordneten Wäschetrommel, zu entnehmen. Zur Minimierung der Geräuschentwicklung ist der Mantel des Laugenbehälters mit Prägungen versehen. Die Prägungen können dabei vieleckig, z.B. sechseckig und pyramidenförmig ausgeführt sein. Damit ergibt sich eine wabenartige Struktur der Fläche des Laugenbehältermantels.

Der Internationalen Patentanmeldung WO 2009/040231 A1 ist ein Kunststoff-Laugenbehälter für eine Wäschebehandlungsmaschine zu entnehmen, der aus einem zylindrischen Mantel und aus mindestens einer den zylindrischen Mantel verschließenden Stirnseitenwand - nachfolgend verkürzt auch nur als Stirnwand bezeichnet - besteht. Die Stirnwand weist eine Lageraufnahme für die Welle der im Laugenbehälter drehbaren Wäschetrommel auf. Zur Verstärkung des Laugenbehälters sind in die Stirnwand radial verlaufende Verstärkungsrippen eingeformt, die an der Lageraufnahme beginnen und sich entlang ihrer radialen Erstreckung mindestens einmal verzweigen. Der Laugenbehältermantel entspricht einem Kreiszylinder und die in Teilbereichen kegelförmige Ausführung der Stirnwand weist gekrümmte Flächen auf. Diese haben eine vergleichsweise geringe Steifigkeit gegen Zug-, Biege- und Torsionskräften.

Ein Kunststoff-Laugenbehälter mit einer Mantelfläche, die im Wesentlichen wie die Mantelfläche eines Prismas geformt ist, ist aus DE 19 39 118 U bekannt

Ein weiterer Kunststoff-Laugenbehälter ist aus GB 2 121 834 A bekannt. Dieser Laugenbehälter weist eine Mäander förmige Stirnwand in Gestalt eines sogenannten "Greek Fan" auf. Der aus EP 1 659 204 A1 bekannte Kunststoff-Laugenbehälter hat eine ebene Stirnwand mit äußeren Rippen.

Unter einer Wäschebehandiungsmaschine wird nachfolgend insbesondere eine Haushaltswaschmaschine, ein Haushaltswaschvolltrockner oder ein Haushaltswäschetrockner verstanden. Der der als Laugenbehälter bezeichnete Behälter dient zum Aufnehmen von Behandlungsflüssigkeit, wie Wasser oder Lauge, und ist geeignet zum Aufnehmen einer Wäschetrommel, in die die zu behandelnde Wäsche eingefüllt werden kann. Nachstehend wird ein solcher Behälter welter als Laugenbehälter bezeichnet, wobei er als ein gemäß der vorstehenden Definition verstanden wird.

Der Erfindung liegt vor diesem Hintergrund die Aufgabe zugrunde, einen Laugenbehälter für eine Wäschebehandlungsmaschine anzugeben, der eine erhöhte Steifigkeit aufweist und eine Wäschebehandlungsmaschine mit einem solchen Laugenbehälter.

Diese Aufgabe wird erfingdungsgemäß durch einen Laugenbehälter mit den Merkmalen des Patentanspruchs 1 und durch die Wäschebehandlungsmaschine mit den Merkmalen des Anspruchs 15 gelöst. Vorteilhafte Weiterbildungen der Erfindung ergeben sich aus den Unteransprüchen, deren Merkmale Im Rahmen der Erfindung auch in beliebiger Reihenfolge miteinander kombiniert werden können. Weiterbildungen des Laugenbehälter sind zugleich auch Weiterbildungen der Wäschebehandlungsmaschine.

Bei dem erfindungsgemäßen Laugenbehälter ist demgemäß vorgesehen, dass sein Behältermantel im Wesentlichen wie die Mantelfläche eines Prismas geformt ist und dass seine Stirnwand zumindest in einem sich in radialer Richtung erstreckenden umlaufenden Teilbereich eine Pyramidenstumpfform hat.

Ein wesentlicher Vorteil der Erfindung besteht darin, dass Kräfte, die während des Betriebs der Waschmaschine auf den Laugenbehälter wirken, durch die erhöhte Steifigkeit des Laugenbehälters nicht zu starken Schwingungen, Beschädigungen und/oder Verschleiß des Laugenbehälters führen. Die erhöhte Steifigkeit gegen Verformung und/oder Verwindung des Laugenbehälters wird dabei ohne zusätzlichen Materialaufwand erzielt. Zudem weist der erfindungsgemäße Laugenbehälter einen vergleichsweise einfachen Aufbau auf und kann somit vergleichsweise aufwandsarm hergestellt werden.

Denkbar ist beispielsweise ein Herstellungsverfahren für den Laugenbehälter, bei dem der Laugenbehältermantel durch Zusammenfügen einzelner ebener Flächen hergestellt wird. Auch der pyramidenstumpfförmige Bereich der Laugenbehälter-Stirnwand kann durch Zusammenfügen einzelner ebener, insbesondere spitz zulaufender Platten hergestellt werden. Besonders bevorzugt kann der Laugenbehälter in einem Stück (einstückig) im Spritzguss hergestellt werden.

Die vom Laugenbehälter aufgenommene drehbar gelagerte Wäschetrommel kann sich beispielsweise um eine horizontale Achse drehen, so dass die kantenförmigen Übergangsbereiche zwischen den ebenen Mantelflächenabschnitten des prismenförmigen Laugenbehältermantels im Wesentlichen horizontal verlaufen. Weist die Wäschetrommel an einer Seite eine Beschickungsöffnung zum Be- und Entladen der Wäschetrommel mit Wäsche auf, befindet sich die Laugenbehälter-Stirnwand auf der der Beschickungsöffnung abgewandten Seite des Laugenbehältermantels. Dabei kann sich die Laugenbehälter-Stirnwand unmittelbar an den Rand des Laugenbehältermantels anschließen.

Weitere Einzelheiten, Aspekte und Vorteile der Erfindung sind Gegenstand der Unteransprüche, der Zeichnung und deren jeweiliger Beschreibung.

In einer vorteilhaften Ausgestaltung der Erfindung besteht der Laugenbehälter aus Kunststoff. Dies hat den Vorteil, dass der Laugenbehälter besonders gewichtsarm ausgeführt sein kann, wobei die Herstellung beispielsweise durch ein Spritzgussverfahren erfolgt. Dabei kann der Laugenbehälter in vorteilhafter Weise aus einem Kunststoff mit hoher Eigenfestigkeit, z.B. Polyvinylchlorid (PVC) bestehen.

Gemäß einer weiteren vorteilhaften Ausgestaltung der Erfindung weist der Laugenbehältermantel wenigstens fünf ebene Mantelflächenabschnitte auf. Mit zunehmender Zahl von Mantelflächenabschnitten wird die Randform des Laugenbehältermantels zu einem vielkantigen Polygon und der Laugenbehältermantel nähert sich einem optimalen Volumen/Durchmesser-Verhältnis. Somit ist ein Laugenbehältermantel mit einer hohen Anzahl an Mantelflächenabschnitten besonders vorteilhaft. Dadurch können bekannte und häufig verwendete Waschmaschinenaufbauten - bei denen der Laugenbehälter bisher beispielsweise zylinderförmig ausgeführt ist - mit dem erfindungsgemäßen Laugenbehältermantel weiter verwendet werden. Mit anderen Worten: Der erfindungsgemäße Laugenbehälter ist einfach in bereits bestehende Waschmaschinenaufbauten oder -konzepte integrierbar.

Gemäß einer anderen zweckmäßigen Ausgestaltung der Erfindung weist die Laugenbehälter-Stirnwand wenigstens fünf ebene Stirnflächenabschnitte auf. Mit zunehmender Anzahl von Stirnflächenabschnitten nähert sich die Laugenbehälter-Stirnwand einer Kegelform an. Weist der erfindungsgemäße Laugenbehälter eine hohe Anzahl von Stirnflächenabschnitten auf, so kann dieser ebenfalls leicht in bestehende Waschmaschinenkonzepte übernommen werden.

Nach einer weiteren vorteilhaften Ausführung der Erfindung erstreckt sich die Pyramidenstumpfform der Laugenbehälter-Stirnwand radial vom Rand des Laugenbehältermantels bis zu einer Lageraufnahme für die Wäschetrommel. Diese Ausgestaltung realisiert einen besonders einfachen Aufbau der Stirnwand des Laugenbehältermantels.

Die Übergangsbereiche zwischen den Stirnflächenabschnitten können kantenförmig wie die Kanten eines Pyramidenstumpfs ausgeführt sein. Diese Pyramidenstumpfkanten können sich beispielsweise an die die Mantelflächenabschnitte verbindenden Übergangsbereiche des Laugenbehältermantels anschließen. In diesem Fall ist die Querschnittfläche des Pyramidenstumpfbodens der Laugenbehälter-Stirnwand kongruent (deckungsgleich) mit der Querschnittfläche des prismenförmigen Laugenbehältermantels. Dadurch ist ein besonders zweckmäßiger Aufbau realisiert, bei dem die Anzahl der ebenen Mantelflächenabschnitte gleich der Anzahl der Stirnflächenabschnitte ist.

Die Lageraufnahme für die Wäschetrommel kann besonders zweckmäßig zylinderförmig und materialverstärkt ausgeführt sein, wobei die Zylinderachse der Lageraufnahme der Drehachse der Wäschetrommel entspricht.

Nach einer vorteilhaften Weiterbildung der Erfindung weist der Laugenbehälter Verstärkungsrippen auf. Die Verstärkungsrippen können bevorzugt an der Laugenbehälter-Stirnwand und/oder am Laugenbehältermantel angeordnet sein und erhöhen die Steifigkeit des Laugenbehälters weiter. Die Verstärkungsrippen können im Zuge seiner Herstellung an den Laugenbehälter integral ausgebildet, angeformt und/oder aufgesetzt werden. Denkbar ist auch ein Herstellungsverfahren, bei dem die Verstärkungsrippen - beispielsweise im Spritzgussverfahren - in den Laugenbehälter eingeformt werden.

Gemäß einer weiteren vorteilhaften Weiterbildung der Erfindung sind die Verstärkungsrippen in Übergangsbereichen zwischen den ebenen Stirnflächenabschnitten der Laugenbehälter-Stirnwand angeordnet. Damit wird die Steifigkeit des Laugenbehälters insbesondere in den Bereichen weiter erhöht, in denen die Krafteinwirkung besonders groß ist.

Bei kantenförmigen Übergangsbereichen, die die ebenen Stirnflächenabschnitte verbinden, können die Verstärkungsrippen beispielsweise in die Kanten der Laugenbehälter-Stirnwand eingeformt sein.

Nach einer anderen vorteilhaften Weiterbildung der Erfindung verzweigen sich die Verstärkungsrippen entlang ihrer Längserstreckung wenigstens einmal. Dies führt zu einer zusätzlichen Erhöhung der Steifigkeit der Laugenbehälter-Stimwand. Die Verzweigung der Verstärkungsrippen kann beispielsweise symmetrisch ausgeführt sein. Das heißt die Verstärkungsrippen sind entlang ihrer radialen Erstreckung Y-förmig ausgeführt.

In einer anderen zweckmäßigen Ausgestaltung der Erfindung sind Flächen der Laugenbehälter-Stirnwand, die sich zwischen den Verstärkungsrippen erstrecken, eben. Auch bei dieser Ausgestaltung der Erfindung wird die Steifigkeit der Laugenbehälter-Stirnwand zusätzlich erhöht. In den pyramidenstumpfförmigen Teilbereichen der Laugenbehälter-Stirnwand sind die Flächen zwischen den Verstärkungsrippen ohnehin eben. Gemäß der vorgenannten Ausgestaltung sind zudem auch die Flächen außerhalb des pyramidenstumpfförmigen Teilbereichs der Laugenbehälter-Stirnwand eben ausgeführt.

In einer weiteren bevorzugten Ausgestaltung der Erfindung sind in Übergangsbereichen zwischen den Mantelflächenabschnitten des Laugenbehältermantels Verstärkungsrippen angeordnet. Diese Verstärkungsrippen erhöhen die Steifigkeit des Laugenbehältermantels insbesondere in den Bereichen, wo die Krafteinwirkung auf den Laugenbehältermantel groß ist. Der Übergangsbereich zwischen den Mantelflächenabschnitten kann kantenförmig wie die Seitenkante eines Prismas ausgeführt sein. Die Verstärkungsrippen können dabei beispielsweise in die Kanten eingeformt oder im Herstellungsverfahren auf die Kanten aufgesetzt oder einstückig angeformt sein.

In einer weiteren zweckmäßigen Ausführung der Erfindung weist der Laugenbehälter Querrippen auf, die die Verstärkungsrippen verbinden. Diese Querrippen bewirken eine zusätzlich erhöhte Steifigkeit des Laugenbehälters in den Bereichen zwischen den Verstärkungsrippen.

Dabei können die Querrippen sowohl an der Laugenbehälter-Stirnwand und/oder an dem Laugenbehältermantel angeordnet sein. Denkbar ist, dass die Querrippen orthogonal (senkrecht) zu den Verstärkungsrippen verlaufen.

Gemäß einer weiteren zweckmäßigen Ausführung der Erfindung verlaufen Teilabschnitte der Querrippen zwischen Verstärkungsrippen geradlinig. Geradlinig verlaufende Querrippen erhöhen zusätzlich die Steifigkeit des Laugenbehälters. Insbesondere wenn die Flächen zwischen den Verstärkungsrippen eben ausgeführt sind, ist die Anordnung von geradlinig verlaufenden Querrippen besonders zweckmäßig.

Die Erfindung wird nachfolgend anhand einer Zeichnung beispielhaft näher erläutert. Dabei sind in den Figuren gleiche oder funktionsgleiche Elemente mit denselben Bezugszeichen versehen. Es zeigen:
- Figur 1: ein erstes Ausführungsbeispiel eines erfindungsgemäßen Laugenbehälters,
- Figur 2: eine Ausführungsvariante eines erfindungsgemäßen Laugenbehälters und
- Figur 3: aus einer anderen Perspektive die in Figur 2 gezeigte Ausführungsvariante eines erfindungsgemäßen Laugenbehälters.

Figur 1 zeigt einen erfindungsgemäßen Laugenbehälter 1 mit einem Laugenbehältermantel 2 und mit einer Laugenbehälter-Stirnwand 3. Die Laugenbehälter-Stirnwand 3 schließt sich unmittelbar an einen Rand 4 des Laugenbehältermantels 2 an. Der Laugenbehälter 1 besteht zu einem wesentlichen Anteil oder bevorzugt vollständig aus Kunststoff 5.

Dabei ist der Laugenbehältermantel 2 wie die Mantelfläche eines Prismas geformt und bildet im Querschnitt zur Erstreckungsrichtung 6 des Laugenbehältermantels 2 ein Vieleck 7, bei dem die Seitenkanten 8 gleiche Längen 9 aufweisen.

Die Laugenbehälter-Stirnwand 3 ist in der in Figur 1 gezeigten Ausführung pyramidenstumpfförmig ausgeführt. Die Laugenbehälter-Stirnwand 3 ist aus dreißig jeweils spitz zulaufenden Flächenstücken 10 gebildet, deren Seitenkanten 11 aneinander grenzen. Die Pyramidenstumpfform erstreckt sich dabei beginnend am äußeren Rand 12 der Laugenbehälter-Stirnwand 3 bis zu einer Lageraufnahme 13. Der äußere Rand 12 der Laugenbehälter-Stirnwand 3 schließt sich dabei unmittelbar an den Rand 4 des Laugenbehältermantels 2 an und bildet ein Vieleck 14, welches deckungsgleich zu dem Vieleck 7 verläuft bzw. kongruent mit diesem ist. Die Lageraufnahme 13, welche die Laugenbehälter-Stirnwand 3 begrenzt, dient zur Aufnahme einer nicht gezeigten Welle für eine drehbar im Laugenbehälter 1 gelagerte (ebenfalls nicht dargestellte) Wäschetrommel.

Die in Figur 2 gezeigte Ausführungsvariante eines erfindungsgemäßen Laugenbehälters 15 ist im Wesentlichen wie der in Figur 1 gezeigte Laugenbehälter 1 aufgebaut. Entsprechend gleiche Elemente sind dabei ohne erneute Erläuterung mit den entsprechenden Bezugszeichen versehen.

Der in Figur 2 gezeigte Laugenbehältermantel 16 ist wie die Mantelfläche eines Prismas geformt. Eine Laugenbehälter-Stirnwand 17 schließt sich unmittelbar an den Rand 18 des Laugenbehältermantels 16 an und erstreckt sich bis zu einer Lageraufnahme 19. In Teilbereichen 20 und 21, die sich in radialer Richtung 22 erstrecken und orthogonal zur Richtung 22 in Umlaufrichtung 23 verlaufend die Lageraufnahme 19 umschließen, ist die Laugenbehälter-Stirnwand 17 pyramidenstumpfförmig ausgeführt. Entlang der Übergangsbereiche 24, die wie Kanten 25 die Stirnflächenabschnitte 26 der pyramidenstumpfförmigen Teilbereiche 20 und 21 verbinden, sind Verstärkungsrippen 27 angeordnet. Die sich im Teilbereich 21 erstreckenden Verstärkungsrippen 27 verzweigen sich am äußeren Endbereich 29 des Teilbereichs 21 in radialer Richtung 22, d.h. entlang ihrer Längserstreckung 28 gesehen. Die Verstärkungsrippen 27 des Teilbereichs 21 und die Verzweigung 30 der Verstärkungsrippen 27 bilden somit eine Y-Form.

Sich zwischen den Verstärkungsrippen 27 erstreckende Flächen 40 sind nicht nur in den Teilbereichen 20 und 21, sondern auch in den Bereichen zwischen den Verzweigungen 30 - d.h. außerhalb der Teilbereiche 20 und 21 - eben ausgeführt. Die Laugenbehälter-Stirnwand 17 weist zudem Querrippen 41 auf, die die Verstärkungsrippen 27 verbinden. Teilabschnitte 42 der Querrippen 41 verlaufen zwischen den Verstärkungsrippen entlang der Flächen 40 der Laugenbehälter-Stirnwand 17 geradlinig.

Übergangsbereiche 43, die Mantelflächenabschnitte 44 des Laugenbehältermantels 16 verbinden, sind kantenförmig ausgebildet und weisen Verstärkungsrippen 45 entlang der Erstreckung 46 des Laugenbehältermantels 16 auf.

Figur 3 zeigt die in Figur 2 gezeigte Ausführungsvariante eines erfindungsgemäßen Laugenbehälters 15 gesehen aus einer anderen kehrseitigen Perspektive. Entsprechend gleiche Elemente sind dabei ohne erneute Erläuterung mit den entsprechenden Bezugszeichen versehen. Der Laugenbehältermantel 16 weist dabei dreißig Mantelflächenabschnitte 50 auf, so dass der Laugenbehältermantel 16 annähernd zylinderförmig ausgebildet ist. Die Übergangsbereiche 51, die die Mantelflächenabschnitte 50 des Laugenbehältermantels 16 verbinden, werden durch Kanten 52 gebildet. Diese Kanten 52 weisen Verstärkungsrippen 53 auf, die sich entlang der Kanten 52 erstrecken.

### BEZUGSZEICHENLISTE

- 1: Laugenbehälter
- 2: Laugenbehältermantel
- 3: Laugenbehälter-Stirnwand
- 4: Rand
- 5: Kunststoff
- 6: Erstreckungsrichtung
- 7: Vieleck
- 8: Seitenkanten
- 9: Pyramidenstumpfform
- 10: Flächenstücke
- 11: Seitenkanten
- 12: Rand
- 13: Lageraufnahme
- 14: Vieleck
- 15: Laugenbehälter
- 16: Laugenbehältermantel
- 17: Laugenbehälter-Stirnwand
- 18: Rand
- 19: Lageraufnahme
- 20: Teilbereich
- 21: Teilbereich
- 22: Richtung
- 23: Umlaufrichtung
- 24: Übergangsbereiche
- 25: Kanten
- 26: Stirnflächenabschnitte
- 27: Verstärkungsrippen
- 28: Längserstreckung
- 29: Endbereich
- 30: Verzweigung
- 40: Flächen
- 41: Querrippen
- 42: Teilabschnitte
- 43: Übergangsbereiche
- 44: Mantelflächenabschnitte
- 45: Verstärkungsrippen
- 46: Erstreckung
- 50: Mantelflächenabschnitte
- 51: Übergangsbereich
- 52: Kanten
- 53: Verstärkungsrippen

## Patentansprüche

1. Laugenbehälter (1, 15) zur Aufnahme einer drehbar gelagerten Wäschetrommel
- mit einem Laugenbehältermantel (2, 16),
- mit einer Laugenbehälter-Stirnwand (3, 17) und
- mit einem Laugenbehältermantel (2, 18), der Im Wesentlichen wie die Mantelfläche eines Prismas geformt ist,
**dadurch gekennzeichnet, dass**
- die Laugenbehälter-Stirnwand (3, 17) zumindest in einem sich in radialer Richtung (22) erstreckenden umlaufenden Teilbereich (20, 21) Pyramidenstumpfform hat.

2. Laugenbehälter nach Anspruch 1,
**dadurch gekennzeichnet, dass**
die Laugenbehälter-Stirnwand (3, 17) und durch Zusammenfügen einzelner ebener, insbesondere spitz zulaufender Platten hergestellt ist.

3. Laugenbehälter nach Anspruch 1
**dadurch gekennzeichnet, dass**
der Laugenbehälter (1, 15) in einem Stück im Spritzguss hergestellt ist

4. Laugenbehälter nach wenigstens einem der vorangehenden Ansprüche,
**dadurch gekennzeichnet, dass**
der Laugenbehälter (1, 15) aus Kunststoff (5) besteht.

5. Laugenbehälter nach wenigstens einem der vorangehenden Ansprüche,
**dadurch gekennzeichnet, dass**
- der Laugenbehältermantel (2, 16) wenigstens fünf ebene Mantelflächenabschnitte (44) aufweist.

6. Laugenbehälter nach wenigstens einem der vorangehenden Ansprüche,
**dadurch gekennzeichnet, dass**
- die Laugenbehälter-Stirnwand (3, 17) wenigstens fünf ebene Stirnflächenabschnitte (26) aufweist.

7. Laugenbehälter nach wenigstens einem der vorangehenden Ansprüche,
**dadurch gekennzeichnet, dass**
- sich die Pyramidenstumpfform der Laugenbehälter-Stirnwand (3, 17) radial vom Rand (4) des Laugenbehältermantels (2, 16) bis zu einer Lageraufnahme (13) für die Wäschetrommel erstreckt.

8. Laugenbehälter nach wenigstens einem der vorangehenden Ansprüche, **dadurch gekennzeichnet, dass**
- der Laugenbehälter (1. 15) Verstärkungsrippen (27, 45) aufweist.

9. Laugenbehälter nach Anspruch 8,
**dadurch gekennzeichnet, dass**
- die Verstärkungsrippen (27) in Übergangsbereichen (24) zwischen den ebenen Stirnflächenabschnitten (26) der Laugenbehälter-Stirnwand (3, 17) angeordnet sind.

10. Laugenbehälter nach Anspruch 8 oder 9,
**dadurch gekennzeichnet, dass**
- die Verstärkungsrippen (27) sich entlang ihrer Längserstreckung (28) wenigstens einmal verzweigen.

11. Laugenbehälter nach wenigstens einem der vorangehenden Ansprüche,
**dadurch gekennzeichnet, dass**
- Flächen (40) der Laugenbehälter-Stirnwand (3, 17), die sich zwischen den Verstärkungsrippen (27) erstrecken, eben sind.

12. Laugenbehälter nach wenigstens einem der vorangehenden Ansprüche,
**dadurch gekennzeichnet, dass**
- in Obergangsbereichen (43) zwischen Mantelflächenabschnitten (44) des Laugenbehältermantels (2, 16) Verstärkungsrippen (45) angeordnet sind.

13. Laugenbehälter nach wenigstens einem der vorangehenden Ansprüche,
**dadurch gekennzeichnet, dass**
- der Laugenbehälter (1, 15) Querrippen (41) aufweist, die Verstärkungsrippen (27, 45) verbinden.

14. Laugenbehälter nach Anspruch 13,
**dadurch gekennzeichnet, dass**
- Teilabschnitte (42) der Querrippen (41) zwischen den Verstärkungsrippen (27, 45) geradlinig verlaufen.

15. Wäschebehandlungsmaschine, **dadurch gekennzeichnet, dass** ein Laugenbehälter nach einem der Ansprüche 1 bis 14 enthalten ist.

## Claims

1. Outer tub (1, 15) for receiving a rotatably mounted laundry drum
- having an outer tub casing (2, 16),
- having an outer tub end wall (3, 17) and
- having an outer tub casing (2, 16), which is essentially formed as the lateral surface of a prism,
**characterised in that**
- the outer tub end wall (3, 17) has the shape of a truncated pyramid at least in a surrounding subarea extending in the radial direction (22).

2. Outer tub according to claim 1,
**characterised in that**
the outer tub end wall (3, 17) is manufactured by assembling individual flat, especially tapering, plates.

3. Outer tub according to claim 1,
**characterised in that**
the outer tub (1, 15) is manufactured as one piece by injection moulding.

4. Outer tub according to at least one of the preceding claims,
**characterised in that**
the outer tub (1, 15) consists of plastic (5).

5. Outer tub according to at least one of the preceding claims,
**characterised in that**
- the outer tub casing (2, 16) has at least five flat lateral surface sections (44).

6. Outer tub according to at least one of the preceding claims,
**characterised in that**
- the outer tub end wall (3, 17) has at least five flat end surface sections (26).

7. Outer tub according to at least one of the preceding claims,
**characterised in that**
- the truncated pyramid shape of the outer tub end wall (3, 17) extends radially from the edge (4) of the outer tub (2, 16) to a mounting receptacle (13) for the laundry drum.

8. Outer tub according to at least one of the preceding claims,
**characterised in that**
- the outer tub (1, 15) has reinforcing ribs (27, 45).

9. Outer tub according to claim 8,
**characterised in that**
- the reinforcing ribs (27) are arranged in transition areas (24) between the flat end surface sections (26) of the outer tub end wall (3, 17).

10. Outer tub according to claim 6 or 9,
**characterised in that**
- the reinforcing ribs (27) branch out along their longitudinal extension (28) at least once.

11. Outer tub according to at least one of the preceding claims,
**characterised in that**
- surfaces (40) of the outer tub end wall (3, 17), which extend between the reinforcing ribs (27), are flat.

12. Outer tub according to at least one of the preceding claims,
**characterised in that**
- reinforcing ribs (45) are arranged in transition areas (43) between lateral surface sections (44) of the outer tub casing (2, 16).

13. Outer tub according to at least one of the preceding claims,
**characterised in that**
- the outer tub 91, 15) has transverse ribs (41) which connect the reinforcing ribs (27, 45).

14. Outer tub according to claim 13,
**characterised in that**
- subsections (42) of the transverse ribs (41) run in a straight line between the reinforcing ribs (27, 45).

15. Laundry treatment machine, **characterised in that** an outer tub according to one of claims 1 to 14 is contained.

## Revendications

1. Cuve de lavage (1, 15) destinée à recevoir un tambour à linge monté de façon à pouvoir tourner,
- avec une enveloppe (2, 16) de la cuve,
- avec une paroi avant (3, 17) de la cuve, et
- avec une enveloppe (2, 16) de la cuve qui est formée sensiblement comme la surface d'enveloppe d'un prisme,
**caractérisée en ce que**
- la paroi avant (3, 17) de la cuve a la forme d'une pyramide tronquée, au moins dans une partie périphérique (20, 21) s'étendant dans le sens radial (22).

2. Cuve de lavage selon la revendication 1,
**caractérisée en ce que**
- la paroi avant (3, 17) de la cuve est réalisée par assemblage de panneaux individuels plans, se terminant notamment en pointe.

3. Cuve de lavage selon la revendication 1,
**caractérisée en ce que**
- la cuve de lavage (1, 15) est réalisée en une seule pièce selon le procédé de moulage par injection.

4. Cuve de lavage selon au moins l'une des revendications précédentes,
**caractérisée en ce que**
- la cuve de lavage (1, 15) est en matière plastique (5).

5. Cuve de lavage selon au moins l'une des revendications précédentes,
**caractérisée en ce que**
- l'enveloppe (2, 16) de la cuve présente au moins cinq segments de surface d'enveloppe plans (44).

6. Cuve de lavage selon au moins l'une des revendications précédentes,
**caractérisée en ce que**
- la paroi avant (3, 17) de la cuve présente au moins cinq segments de paroi avant plans (26).

7. Cuve de lavage selon au moins l'une des revendications précédentes,
**caractérisée en ce que**
- la forme de pyramide tronquée de la paroi avant (3,17) de la cuve s'étend radialement du bord (4) de l'enveloppe (2, 16) de la cuve jusqu'à un logement de palier (13) destiné au tambour.

8. Cuve de lavage selon au moins l'une des revendications précédentes,
**caractérisée en ce que**
- la cuve de lavage (1, 15) présente des nervures de renforcement (27, 45).

9. Cuve de lavage selon la revendication 8,
**caractérisée en ce que**
- les nervures de renforcement (27) sont disposées dans des zones de transition (24) entre les segments plans (26) de la paroi avant (3, 17) de la cuve.

10. Cuve de lavage selon la revendication 8 ou 9,
**caractérisée en ce que**
- les nervures de renforcement (27) se ramifient au moins une fois le long de leur extension longitudinale (28).

11. Cuve de lavage selon au moins l'une des revendications précédentes,
**caractérisée en ce que**
- les surfaces (40) de la paroi avant (3, 17) de la cuve, qui s'étendent entre les nervures de renforcement (27), sont planes.

12. Cuve de lavage selon au moins l'une des revendications précédentes,
**caractérisée en ce que**
- des nervures de renforcement (45) sont disposées dans des zones de transition (43) entre les segments de surface d'enveloppe (44) de l'enveloppe (2, 16) de la cuve.

13. Cuve de lavage selon au moins l'une des revendications précédentes,
**caractérisée en ce que**
- la cuve de lavage (1, 15) présente des nervures transversales (41) qui relient les nervures de renforcement (27, 45).

14. Cuve de lavage selon la revendication 13,
**caractérisée en ce que**
- des portions (42) des nervures transversales (41) s'étendent en ligne droite entre les nervures de renforcement (27, 45).

15. Machine de traitement du linge, **caractérisée en ce qu'**une cuve de lavage selon l'une des revendications 1 à 14 est intégrée.
